# EUROPÄISCHE PATENTSCHRIFT

(11) **EP 0 190 428 B1**
(45) Veröffentlichungstag und Bekanntmachung des Hinweises auf die Patenterteilung: **29.08.1990**
(21) Anmeldenummer: 85115348.6
(22) Anmeldetag: 03.12.1985
(51) Int. Cl.: A45D 44/12

(54) **Schutzmaske**
Protective mask
Masque de protection

(30) Priorität: 01.02.1985 DE 8502686 U
(43) Veröffentlichungstag der Anmeldung: 13.08.1986
(73) Patentinhaber: Dilger, Sigrid, D-7990 Friedrichshafen (DE)
(72) Erfinder: Dilger, Sigrid, D-7990 Friedrichshafen (DE)
(74) Vertreter: Engelhardt, Guido, Dipl.-Ing.

(56) Entgegenhaltungen:
- FR-A- 953 456
- FR-A- 1 165 524
- FR-A- 2 201 845
- US-A- 1 996 367
- US-A- 2 484 269
- US-A- 4 457 027

## Beschreibung

Die Erfindung bezieht sich auf eine beim Kleiderwechsel zu tragende Schutzmaske, um Verschmutzungen von Kleidern durch Make-up zu vermeiden und/oder um Frisuren zu schützen.

Durch die DE-OS 25 16 892 ist bereits ein Make-up-Schutz in Form einer gewölbten Platte aus Kunststoff bekannt, die wasserdicht ist und beim Waschen der Haare vor die Augenpartie gehalten wird. Dadurch soll verhindert werden, daß durch Wasser das Augen-Make-up verläuft. Eine weitere Schutzmaske wird in der US-A-2484269 beschrieben, die in Form einer uber den Kopf stülpbaren Haube ausgebildet ist. Aufgabe der Erfindung ist es, eine beim Kleiderwechsel zu tragende Schutzmaske zu schaffen, mittels der zuverlässig verhindert wird daß beim An- und/oder, Ausziehen von Kleidern diese durch auf die Gesichtshaut aufgetragenes Make-up verschmutz werden und/oder daß eine Frisur beeinträchtigt wird. Die Schutzmaske soll in ihrer Ausgestaltung einfach und somit preisgünstig herzustellen sein, auch soll diese den Träger nicht behindern und leicht gehandhabt werden können.

Gemäß der Erfindung dies eine Schutzmaske erreicht, wie sie im Auspruch 1 augegeben ist.

Die Schutzmaske kann in einfacher Weise aus einen rechteckigen, mittig gefalteten Werkstoffstück gebildet merden, dessen Kanten an den beiden Längsseiten fest miteinander verbunden, beispielsweise verklebt, verschweißt oder vernäht sind. Es ist aber auch möglich, diese aus einen schlauchförmigen Werkstoffstück herzustellen, dessen Kanten einer Querseite ganz oder teilweise fest miteinander verbunden, beispielsweise verklebt, verschweißt oder vernäht werden.

Zeckmäßig ist es ferner, die Schutzmaske in einen oder beiden oberen Eckbereichen entsprechend der Kopfforn aboerundet auszubilden.

Zur Arretierung der Schutznaske ist es angebracht, diese im unteren Bereich auf der Außenseite mit einer oder nehreren Klettverschlüssen, Selbstklebefolien, Druckknopfverschlüssen oder ähnlichen zu versehen oder in diese einen vorzugsweise durchgehenden Gummizug einzuarbeiten, so daß die Schutzmaske in diesem Bereich zusammencgerafft werden kann und somit sicher gehalten ist.

Vorteilhaft ist es ferner, die Schutzmaske mit zwei Sehschlitzen und vorzugsweise in dem dem Mund oder der Nase zugeordneten Bereich mit Lufteintrittsöffnungen zu versehen.

Zur Aufbewahrung mehrerer Schutzmasken kann eine Aufnahmebox vorgesehen werden, es ist aber auch möglich, mehrere Schutzmasken zu einem Abreißblock zusammenzufassen.

Die gemäß der Erfindung ausgebildete Schutzmaske ist nicht nur einfach in ihrer Ausgestaltung und somit ohne Schwierigkeiten wirtschaftlich herstellbar, sondern auch leicht zu handhaben und gewährleistet vor allem beim Kleiderwechsel einen zuverlässigen Schutz vor Verschmutzung durch Make-up sowie der Frisur. Wird nämlich die Schutzmaske in Form einer Haube ausgebildet, die aus einem luftdurchlässigen transparenten Werkstoff besteht, so ist es möglich, diese bei einem Kleiderwechsel über den Kopf zu stülpen, ohne daß die Trägerin oder der Träger der Schutzmaske dadurch beeinträchtigt oder behindert wird. Das Gesicht wie auch die Frisur werden vielmehr zuverlässig abgedeckt, so daß eine Verschmutzung der Kleider durch Make-up ausgeschlossen ist und ein mitunter großer finanzieller Schaden vermieden wird. Außerdem wird die Frisur geschützt. Die vorschlagsgemäß ausgebildete Schutzmaske ist demnach im gewerblichen wie auch im privaten Bereich mit Erfolg einsetzbar.

In der Zeichnung ist ein Ausführungsbeispiel der gemäß der Erfindung ausgebildeten Schutzmaske dargestellt, die nachfolgend im einzelnen erläutert ist. Hierbei zeigt:
Fig. 1 die über einen Kopf gestülpte Schutzmaske,
Fig. 2 die Schutzmaske nach Fig. 1 in Vorderansicht und
Fig. 3 eine andersartige Ausgestaltung der Schutzmaske nach Fig. 1.

Die in den Fig. 1, 2 und 3 dargestellte und mit 1 bzw. 1' bezeichnete Schutzmaske ist in Form einer Haube 2 ausgebildet und dient beim Kleiderwechsel vor allem zum Schutz der Kleider vor Verschmutzung durch auf die Gesichtshaut aufgetragenes Make-up. Da die Schutzmaske 1 aus einem transparenten luftdurchlässigen Werkstoff, wie z.B. Fließ, hergestellt ist, wird die diese tragende Person nicht behindert oder beeinträchtigt, die Schutzmaske kann vielmehr ohne weiteres auch über einen längeren Zeitraum getragen werden.

Die Schutzmaske 1 bzw. 1' ist, wie dies der Fig. 2 entnommen werden kann, aus einem rechteckigen Werkstoffstück hergestellt, das um die mittige Faltkante 3 gefaltet ist und dessen Längsseiten 4 mittels einer Klebe- oder Schweißnaht 5 fest miteinander verbunden oder zusammengenäht sind. In beiden oberen Eckbereichen ist jeweils eine der Kopfform etwa entsprechende Abrundung 6 vorgenommen worden. Auch in diesem Bereich können die Längskanten 4 miteinander verbunden werden, es ist aber ohne weiteres auch möglich, diesen Bereich offenzulassen.

Ferner sind im Bereich der Augen zwei Sehschlitze 8 sowie im Bereich der Nase und des Mundes Lufteintrittsöffnungen 9 und 10 in die Schutzmaske 1 eingearbeitet.

Des weiteren sind bei dem Ausführungsbeispiel nach Fig. 1 auf der Außenseite der Schutzmaske 1 in deren unteren Bereich zwei mit 7 bezeichnete Klettverschlüsse angebracht. Nach dem Aufsetzen der Schutzmaske 1 kann diese somit in diesem Bereich leicht gerafft und mit Hilfe der Klettverschlüsse 7 kann diese Raffung fixiert werden, so daß auch beim Ausziehen eines Kleidungsstückes die Schutzmaske 1 nicht von dem Kopf des Trägers abgezogen wird, sondern sicher gehalten ist. Bei einem Kleiderwechsel ist somit mit Hilfe der Schutzmaske 1 ein zuverlässiger Schutz der Kleidung vor Verschmutzung gewährleistet, auch wird eine Frisur geschützt.

Zur Arretierung der Schutzmaske 1' kann aber auch, wie dies der Fig. 3 entnomen werden kann, ein Gummizug 11 vorgesehen werden, der durchgehend oder sich nur über einen Teilbereich erstreckend in die Schutzmaske 1' eingearbeitet ist. Dadurch wird diese im unteren Bereich zusammengezogen und somit gerafft, ein ungewolltes Abstreifen der Schutzmaske 1' bei einem Kleiderwechsel ist dadurch verhindert.

## Patentansprüche

1. Beim Kleiderwechsel zu tragende Schutzmaske (1, 1') in Form einer über den Kopf stülpbaren Haube (2) aus einem luftdurchlässigen transparenten Werkstoff, beispielsweise einem leichten Zellstoff, die aus einem rechteckigen, mittig gefalteten Werkstoff oder aus einem schlauchförmigen Werkstoffstück gebildet ist, dessen Kanten an den beiden Längsseiten (4) bzw. dessen Kanten einer Querseite fest miteinander verbunden, beispielsweise verklebt, verschweißt (Naht 5) oder vernäht sind, wobei die Schutzmaske (1, 1') in einem oder beiden oberen Eckbereichen entsprechend der Kopfform abgerundet (Rundung 6) ausgebildet und zu deren Arretierung im unteren Bereich auf der Außenseite mit einer oder mehreren Klettverschlüssen (7), Selbstklebefolien, Druckknopfverschlüssen oder ähnlichem oder mit einem vorzugsweise durchgehenden eingearbeiteten Gummizug (11) versehen ist und zwei Sehschlitze (8) und/oder in dem dem Mund oder der Nase zugeordneten Bereich Lufteintrittsöffnungen (9, 10) aufweist.

2. Schutzmaske nach Anspruch 1, dadurch gekennzeichnet, daß
zur Aufbewahrung mehrerer Schutzmasken (1, 1') eine Aufnahmebox vorgesehen ist, in der diese gefaltet gelagert sind.

3. Schutzmaske nach Anspruch 1, dadurch gekennzeichnet,
daß zur Aufnahme mehrerer Schutzmasken (1, 1') diese zu einem Abreißblock zusammengefaßt sind.

## Revendications

1. Masque de protection (1, 1') à porter lors du changement de vêtements, en forme de cagoule (2) en matériau transparent et perméable à l'air, destiné à être mis en place sur la tête et formé d'un matériau rectangulaire, plié au milieu, ou d'un matériau en forme de tuyau flexible, dont les bords sont soudés sur les deux côtés latéraux (4) ou dont les bords d'un côté transversal sont liés rigidement, par exemple par de la colle, par soudage (joint 5) ou par couture, le masque de protection (1, 1') étant arrondi sur un ou les deux des coins supérieurs afin d'épouser la forme de la tête (arrondi 6) et muni, à l'extérieur au bas, pour la fixation, d'une ou de plusieurs bandes agrip- pantes (7), feuilles auto-adhésives, fermetures à bouton-poussoir ou autre ou bien d'un cordon en caoutchouc continu (11) intégré ainsi que de deux découpures (8) à l'endroit des yeux et/ou des ouvertures pour la respiration (9, 10) à l'endroit du nez ou de la bouche.

2. Masque de protection d'après la revendication 1 se caractérisant par le fait
qu'il est prévu une boîte recevant les masques de protection (1, 1') pliés.

3. Masque de protection d'après la revendication 1 se caractérisant par le fait
que plusieurs masques de protection (1, 1') sont regroupés en forme de bloc à effeuiller.

## Claims

1. A protective mask (1, 1'), designed as a hood (2), to be worn over the head when putting on or removing clothing. Made of air-permeable, transparent material, i.e. lightweight cellulose or pulp- paper comprising a rectangular centrally-folded or a sleeve-shaped piece of material whereby the edges of the two longer sides (4) or the edges of a transverse side are firmly attached to each other e.g. by adhesive, welding (seam 5) or sewing. The protective mask (1, 1') should be rounded at the upper corners to conform to the shape of the user's head (rounding 6) and located externally at the lower end by one, or more, binding straps (7), self-adhesive foil, press-studs or similar, or, preferably, with an integrated elastic band (11). Furthermore, it should incorporate two eye-holes (8) and/or breathing apertures (9, 10) arranged in the nose/mouth areas.

2. Protective Mask in accordance with 1, with specific embodiment:
a storage box is provided in which several Protective Masks (1, 1') can be stored in a folded condition.

3. Protective Mask in accordance with 1, with specific embodiment:
to facilitate storage of several Protective Masks (1, 1') these should be combined into a "tear-off" block.
